# FASCICULE DE BREVET EUROPEEN

(11) **EP 1 698 029 B1**
(45) Date de publication et mention de la délivrance du brevet: **11.08.2010**
(21) Numéro de dépôt: 03819272.0
(22) Date de dépôt: 15.12.2003
(51) Int. Cl.: H01T 1/14

(54) **DISPOSITIF DE PROTECTION CONTRE DES SURTENSIONS A SERRAGE**
ÜBERSPANNUNGSSCHUTZVORRICHTUNG MIT KLEMMANORDNUNG
TIGHTENING DEVICE FOR PROTECTING AGAINST OVERLOADS

(43) Date de publication de la demande: 06.09.2006
(73) Titulaire: ABB France, 92566 Rueil Malmaison Cedex (FR)
(72) Inventeur: LINDEPERG, Hervé, Alain, François, 64000 Pau (FR); LAGNOUX, Alain, René, Robert, F-65140 Rabastens de Bigorre (FR)
(74) Mandataire: Hirsch & Associés
(86) Numéro de dépôt international: PCT/FR2003/003723
(87) Numéro de publication internationale: WO 2005/069457

(56) Documents cités:
- EP-A- 0 987 803
- US-B2- 6 614 640

## Description

### DOMAINE TECHNIQUE

La présente invention se rapporte au domaine technique général des dispositifs de protection d'équipements ou d'installations électriques, du genre appareils électriques, circuits ou réseaux de distribution, contre des perturbations, éventuellement momentanées, d'alimentation électrique.

Le présente invention concerne plus particulièrement un dispositif de protection d'équipements électriques contre des perturbations de tension, telles que les surtensions, notamment dues à la foudre.

La présente invention concerne un dispositif de protection d'équipement électrique contre des surtensions comprenant :
- une unité de protection comprenant au moins un premier et un deuxième pôles, lesdits pôles étant connectés électriquement audit équipement par l'intermédiaire de moyens de connexion,
- un moyen d'accouplement fonctionnel de l'unité de protection aux moyens de connexion,
- un moyen de déconnexion thermique, relié fonctionnellement à ladite unité pour interrompre la connexion électrique entre l'unité et l'équipement lorsque la température de l'unité atteint une valeur critique prédéterminée.

### TECHNIQUE ANTERIEURE

Les dispositifs de protection d'équipements électriques contre les surtensions sont connus et couramment utilisés.

De tels dispositifs, qui sont parfois désignés sous l'appellation « *parasurtenseurs* » ou « *parafoudres* », ont pour but d'écouler à la terre des courants de foudre, et éventuellement d'écrêter des surtensions induites à des niveaux compatibles avec la tenue des équipements et matériels raccordés en aval des dispositifs de protection.

Les parafoudres connus peuvent être basés sur des technologies différentes, selon la nature de l'élément actif de protection qu'ils mettent en oeuvre.

On connaît en particulier des parafoudres à éclateur, c'est-à-dire utilisant, en tant qu'élément actif de protection, un dispositif comprenant deux électrodes placées en vis-à-vis et entre lesquelles se produit un amorçage provoquant un court-circuit, dès qu'une surtension atteint un niveau critique prédéterminé.

De tels parafoudres à éclateur peuvent être sujets principalement à deux types de fin de vie.

Dans la première situation de fin de vie, que l'on rencontre généralement lorsque le parafoudre est connecté entre l'une des phases à protéger et la terre, l'éclateur peut être soumis à des courants de court-circuit d'intensité très importante (plusieurs centaines ou milliers d'ampères) qui pourraient occasionner sa destruction. Afin de prévenir un tel événement, on intègre ou on associe au parafoudre un organe de coupure (du type fusible ou disjoncteur) qui lorsqu'il entre en action, interrompt le courant de court-circuit et préserve ainsi l'intégrité du dispositif.

Dans la deuxième situation de fin de vie, qui se rencontre notamment lorsque le parafoudre est connecté entre la ligne de neutre et la terre, le parafoudre peut être soumis à des courants de court-circuit relativement faibles (c'est-à-dire dont l'intensité est comprise par exemple entre quelques ampères et 200 ampères) pouvant conduire à sa destruction. Une telle situation peut par exemple être occasionnée par un coup de foudre provoquant l'amorçage de l'éclateur, suivi ou accompagné d'un incident dans le réseau d'alimentation (rupture de phase, déséquilibre du réseau) conduisant à l'instauration d'un courant de court-circuit faible mais destructeur, puisqu'il provoque à terme l'échauffement de l'éclateur.

Afin de remédier aux inconvénients de sécurité relatifs à cette deuxième situation, il est connu de pourvoir les parafoudres à éclateur, et plus particulièrement les parafoudres à éclateur destinés à protéger le neutre, d'un système de déconnexion thermique.

Ces parafoudres à éclateur munis d'un système de déconnexion thermique se présentent généralement sous la forme d'un boîtier en matériau diélectrique, dans lequel un éclateur est soudé à un circuit comprenant d'une part le déconnecteur, et d'autre part des moyens de connexion permettant de connecter le parafoudre à l'installation à protéger. Le déconnecteur thermique comprend lui-même une soudure qui lorsqu'une température critique prédéterminée de l'éclateur est atteinte, va fondre et ouvrir le circuit.

Ces dispositifs connus, s'ils donnent généralement satisfaction, présentent cependant un certain nombre d'inconvénients.

Le premier inconvénient provient de la nécessité d'utiliser des matériaux de soudure différents pour réaliser d'une part la soudure du moyen de déconnexion thermique, et d'autre part les autres soudures d'assemblage. En effet, lorsque la température critique de sécurité est atteinte, seule la soudure du déconnecteur thermique doit fondre, ce qui implique que le point de fusion de cette soudure doit être plus bas que celui des autres soudures mises en oeuvre à des fins d'assemblage dans le dispositif.

Cette nécessité d'utiliser deux matériaux de soudure différents lors des étapes de fabrication implique un risque non négligeable d'interversion des soudures, ce qui peut conduire à des problèmes de sécurité d'utilisation. Afin d'éviter de tels problèmes de fabrication, les fabricants de ces dispositifs de protection connus sont donc généralement conduits à mettre en oeuvre des procédures de surveillance et de contrôle du processus de fabrication qui conduisent à une majoration du prix des parafoudres, sans pour autant totalement éliminer le risque que le déconnecteur thermique soit fabriqué avec une simple soudure d'assemblage et non avec la soudure spécifique qui lui est destinée.

Il est cependant connu de US-B- 6,614,640 un parafoudre présentant un boîtier dans lequel une varistance en forme de disque est montée serrée entre deux disques de contact munis d'élément élastique de contact. L'un des disques de contact est sollicité contre la varistance par un ressort hélicoïdal qui prend appui sur un élément de connexion électrique du parafoudre qui est clipsé dans le boîtier, le ressort assurant la conduction électrique entre le disque de contact et l'élément de connexion. L'autre disque de contact est en appui contre un épaulement du boîtier et est relié par une tige filetée à un deuxième élément de connexion électrique du parafoudre. Une liaison fusible est prévue entre le disque et la tige filetée et un ressort sollicite le deuxième élément de connexion par le biais d'une pièce isolante servant d'indicateur de défaillance et qui est montée coulissante dans le boîtier. Lorsque la liaison fusible fond du fait de l'échauffement de la varistance, le ressort repousse la pièce isolante servant d'indicateur de défaillance et le deuxième élément de connexion vers l'extérieur du boîtier, la connexion électrique entre la varistance et le deuxième élément de connexion étant alors interrompu.

Par ailleurs, le mode de conception et de fabrication de ces parafoudres connus rend très difficile, voire impossible, la réparation dudit parafoudre dans le cas où l'éclateur est arrivé en fin de vie.

Cela peut conduire à la mise au rebus de dispositifs dont seul le composant actif est dégradé.

### EXPOSE DE L'INVENTION

L'objet assigné à l'invention vise en conséquence à porter remède aux différents inconvénients de l'art antérieur mentionnés précédemment, et à proposer un nouveau dispositif de protection d'équipement électrique contre des surtensions qui soit d'une conception et d'une réalisation particulièrement simple et peu onéreuse.

Un autre objet de l'invention vise à proposer un nouveau dispositif de protection d'équipement électrique contre des surtensions qui soit très facilement et rapidement réparable.

Un autre objet de l'invention vise à proposer un nouveau dispositif de protection d'équipement électrique contre des surtensions dont l'assemblage est particulièrement simple et rapide.

Un objet complémentaire de l'invention vise à proposer un nouveau dispositif de protection d'équipement électrique contre des surtensions de conception particulièrement compacte.

Un autre objet de l'invention vise à proposer un nouveau dispositif de protection d'équipement électrique contre des surtensions présentant un niveau de sécurité d'utilisation amélioré.

Ainsi, l'invention propose un dispositif de protection d'équipement étectrique contre des surtensions tel que défini dans la revendication 1. Les revendications dépendantes définissent des modes de réalisation préférés.

### DESCRIPTIF SOMMAIRE DES DESSINS

D'autres objets et avantages de l'invention apparaîtront plus en détails à la lecture de la description qui suit, en référence aux dessins annexés donnés à titre d'exemples illustratifs et non limitatifs dans lesquels :
- La figure 1 illustre, selon une vue schématique en coupe longitudinale, un dispositif de protection conforme à l'invention.
- La figure 2 illustre, selon une vue schématique en coupe transversale, une opération d'assemblage du dispositif représenté à la figure 1.
- La figure 3 illustre, selon une vue schématique en coupe longitudinale partielle, le principe de réalisation du déconnecteur thermique équipant le dispositif représenté aux figures 1 et 2.

### MEILLEURE MANIERE DE REALISER L'INVENTION

La figure 1 représente un dispositif 1 de protection d'équipement électrique contre des surtensions, notamment provisoires.

Par équipement électrique, on entend ici tous types d'appareils, instruments, installations, réseaux, circuits électriques ou de télécommunication susceptible d'être sujet à des aléas d'alimentation électrique du point de vue de la tension, et notamment à des surtensions dues à la foudre.

Le dispositif 1 de protection contre des surtensions conforme à l'invention constitue ainsi avantageusement un parafoudre.

Conformément à l'invention, le dispositif 1 comprend une unité de protection ou cellule parafoudre 2.

L'unité de protection 2 comprend au moins, de façon classique, un premier pôle 2A et un deuxième pôle 2B, lesdits pôles étant connectés électriquement à l'équipement à protéger (non représenté) par l'intermédiaire de moyens de connexion 3.

Ladite unité de protection 2 comprend au moins un composant électrique non linéaire, comme par exemple une varistance, une diode Zener, ou un éclateur (à air ou à gaz par exemple). L'invention n'est pas limitée à un type particulier de composant.

Dans ce qui suit, on fera plus particulièrement référence à une unité de protection 2 comprenant un éclateur 2C, et plus spécifiquement un éclateur 2C spécialement conçu pour protéger une ligne de neutre, c'est-à-dire être connecté entre le neutre et la terre.

Un tel éclateur 2C se présente avantageusement sous la forme d'un boîtier unitaire cylindrique comprenant deux faces planes parallèles 20A, 20B supportant respectivement les premier et deuxième pôles 2A, 2B, ainsi qu'une enveloppe latérale s'étendant entre lesdites faces planes.

Les moyens de connexion 3 sont constitués d'éléments de connectique permettant de relier électriquement la cellule parafoudre 2 constituée par l'éclateur 2C, à l'installation à protéger.

Conformément à l'invention, le dispositif de protection 1 comprend également un moyen de déconnexion thermique 4, relié fonctionnellement à l'unité 2 pour interrompre la connexion électrique entre l'unité 2 et l'équipement à protéger lorsque la température de l'unité 2 atteint une valeur critique prédéterminée, au-delà de laquelle la chaleur dégagée par l'unité de protection 2 risque d'endommager ou d'incendier les éléments environnants. Le moyen de déconnexion thermique 4 est ainsi agencé relativement à l'unité de protection 2 pour être sensible à la chaleur dégagée par cette dernière, de manière à pouvoir se déclencher en cas de surchauffe pour interrompre le passage du courant.

Le dispositif 1 comprend également un moyen d'accouplement fonctionnel 5 de l'unité de protection 2 aux moyens de connexion 3. Ce moyen d'accouplement fonctionnel 5 permet d'assurer la connexion électrique de chacun des pôles 2A, 2B aux moyens de connexion 3, ces derniers étant destinés à être branchés sur l'installation électrique, par exemple entre le neutre et la terre.

L'ensemble des éléments précités, à savoir l'unité de protection 2, les moyens de connexion 3, le moyen de déconnexion thermique 4 et le moyen d'accouplement fonctionnel 5 sont montés de manière préférentielle dans un boîtier 1A (représenté à la figure 1), réalisé en matière isolante, pour former un sous-ensemble monobloc unitaire.

De façon préférentielle, le moyen d'accouplement fonctionnel 5 assure, outre sa fonction de connexion thermique de l'unité 2 aux moyens de connexion 3, une fonction de maintien en position de ladite unité 2 dans le boîtier 1 A.

Conformément à une caractéristique importante de l'invention, le moyen d'accouplement 5 est conçu pour exercer un serrage de l'unité de protection 2, de façon à assurer la connexion électrique desdits pôles 2A, 2B aux moyens de connexion 3.

Ainsi, contrairement aux dispositifs de l'art antérieur qui mettaient en oeuvre, en tant que moyen d'accouplement de l'unité de protection 2 aux moyens de connexion 3, des soudures, le dispositif 1 conforme à l'invention réalise cet accouplement exclusivement par l'exercice d'un effort de serrage approprié de l'unité de protection 2, sans utilisation de soudure.

De cette façon, la seule soudure présente dans le dispositif 1 sera celle correspondant éventuellement au moyen de déconnexion thermique. La présence d'une seule nature de soudure permet ainsi de limiter tout risque de confusion au cours du processus de fabrication, et favorise ainsi un bon niveau de qualité du dispositif conforme à l'invention, à moindre coût.

Le principe général de l'invention repose donc sur le remplacement d'une connexion par soudure par un assemblage « *à froid »,* obtenu par la mise en oeuvre d'un effort de serrage appliqué de préférence directement sur l'unité 2.

Le moyen d'accouplement 5 est ainsi conçu pour appliquer une contrainte mécanique de pincement ou de clippage sur l'unité de protection 2 elle-même, ce serrage permettant la mise en contact électrique de l'unité de protection 2 et des moyens de connexion 3. Ce serrage permet avantageusement d'assurer également un maintien en position de l'unité de protection 2 relativement au moyen de connexion 3 et au boîtier 1 A.

Par conséquent, de façon avantageuse, le moyen d'accouplement 5 exerce, grâce à son action de serrage, à la fois une fonction de connexion électrique des pôles 2A, 2B aux moyens de connexion 3, et une fonction de maintien en position (immobilisation) de l'unité de protection 2 dans le boîtier 1A.

De façon préférentielle, le moyen d'accouplement 5 est également conçu pour autoriser un accouplement amovible de l'unité de protection 2 aux moyens de connexion 3. En d'autres termes, le moyen d'accouplement 5 autorise l'utilisateur à connecter et déconnecter à volonté, de façon simple et rapide, l'unité de protection 2 aux moyens de connexion 3.

Une telle disposition technique permet une réparation aisée du dispositif 1 en cas de défaillance de l'unité de protection 2 elle-même, puisque l'invention permet le remplacement sensiblement immédiat et sans nécessité d'outils particuliers (du genre fer à souder et tresse à dessouder) de l'unité de protection 2.

De façon préférentielle, le moyen d'accouplement 5 comprend un premier organe de maintien 5A, agencé pour venir en appui contre le premier pôle 2A, et un deuxième organe de maintien 5B, agencé pour venir en appui contre le deuxième pôle 2B, les premier et deuxième organes de maintien 5A, 5B coopérant pour exercer une compression de l'unité de protection 2, de préférence selon l'axe X-X' passant par ses pôles 2A, 2B.

Dans le mode de réalisation illustré aux figures, les premier et deuxième organes de maintien 5A, 5B coopèrent pour appliquer sur chaque face 20A, 20B portant les pôles 2A, 2B de l'éclateur 2C des efforts d'intensités identiques mais de sens opposés, de telle sorte que l'éclateur est maintenue en position et en contact électrique avec les moyens de connexion 3.

Les organes de maintien 5A, 5B exercent ainsi un pincement de l'unité 2 selon l'axe X-X', ledit pincement permettant d'assurer à la fois une connexion électrique et un maintien mécanique.

Avantageusement, les moyens de connexion 3 comprennent d'une part un premier connecteur 3A, relié électriquement au premier organe de maintien 5A, lequel est réalisé, au moins partiellement, en un premier matériau conducteur d'électricité, et d'autre part un deuxième connecteur 3B, relié électriquement au deuxième organe de maintien 5B, lequel est réalisé, au moins partiellement, en un deuxième matériau conducteur d'électricité. De manière préférentielle, le deuxième organe de maintien 5B et le deuxième connecteur 3B sont formés par une seule et même pièce 50B, tel que cela est représenté aux figures 1 à 3.

Il est également envisageable que le premier organe de maintien 5A et le premier connecteur 3A soient formés par une seule et même pièce.

Avantageusement, le moyen de déconnexion thermique 4 est relié thermiquement, notamment par conduction, au deuxième connecteur 3B et/ou au deuxième organe de maintien 5B. En d'autres termes, le deuxième connecteur 3B et/ou le deuxième organe de maintien 5B joue(nt) le rôle de conducteur(s) de l'information thermique en provenance de l'unité 2 vers le moyen de déconnexion thermique 4.

Avantageusement, le premier organe de maintien 5A est différent fonctionnellement et structurellement du deuxième organe de maintien 5B.

En particulier, le premier organe de maintien 5A est plus spécifiquement dédié à la génération d'une action positive de serrage de l'unité 2, tandis que le deuxième organe de maintien 5B est plus spécifiquement dédié à la transmission optimale au déconnecteur thermique 4 de la chaleur éventuellement produite par l'unité 2.

De manière préférentielle, le premier organe de maintien 5A comprend ainsi une pièce de pression 50A du genre clip, qui se présente sous la forme d'un organe élastique dont la capacité de déformation produit, lorsqu'elle est sollicitée, un effort réactif de mise en pression.

De manière préférentielle, la pièce de pression 50A se présente sous la forme d'une lame ressort de section transversale en forme de U, l'un des bras 6 du U prenant appui sur le premier connecteur 3A, tandis que l'autre bras 7 prend appui contre et sur le premier pôle 2A, les bras 6, 7 étant reliés par une âme 51.

Le premier matériau à partir duquel est réalisée la pièce de pression 50A sera avantageusement choisi pour présenter de bonnes caractéristiques d'élasticité. A titre d'exemple, ce premier matériau pourra être à base d'un alliage de cuivre.

Quant au deuxième organe de maintien 5B, il comprend préférentiellement une pièce de transmission de chaleur 50B, destinée à communiquer par conduction la chaleur émise par l'unité de protection 2 au moyen de déconnexion thermique 4.

De manière avantageuse, la pièce de transmission de chaleur 50B forme également pièce de butée pour l'unité 2, c'est-à-dire que cette dernière est pressée longitudinalement selon l'axe X-X' par la pièce de pression 50A contre la pièce de butée 50B, cette dernière présentant de préférence un caractère rigide.

Avantageusement, la pièce de butée 50B est conformée pour que l'interface de contact entre l'unité de protection 2 et ladite pièce de butée 50B présentent une aire maximale, en fonction des contraintes d'encombrement inhérentes à la conception du dispositif 1, de façon à optimiser le transfert thermique par conduction entre l'unité 2 et la pièce de butée 50B.

A cette fin, la pièce de butée 50B pourra avantageusement présenter une surface d'appui plane 8 de dimension suffisante pour couvrir complètement, selon un appui plan, la face 20B de l'unité 2 portant le deuxième pôle 2B, tel que cela est représenté aux figures 1 et 2.

Afin d'optimiser le transfert thermique sus-mentionné, le deuxième matériau à partir duquel est réalisée la pièce de butée 50B sera choisi pour présenter une excellente conductivité thermique. A titre d'exemple, ce deuxième matériau pourra être du cuivre sensiblement pur.

Avantageusement, les moyens de connexion 3 comprennent également un troisième connecteur 3C, lesdits premier connecteur 3A et troisième connecteur 3C étant destinés être connectés électriquement à l'équipement à protéger.

Avantageusement, le moyen de déconnexion thermique 4 est conçu pour être susceptible de passer d'une configuration de fermeture (représentée aux figures), dans laquelle il assure un contact électrique entre les deuxième et troisième connecteurs 3B, 3C, à une configuration d'ouverture, dans laquelle ledit contact électrique entre les deuxième et troisième connecteurs 3B, 3C est rompu.

De façon préférentielle, le moyen de déconnexion thermique 4 comprend un curseur 4A, présentant de préférence un caractère rigide, monté à coulissement axial élastique entre une première position de rappel, correspondant à l'interruption de la connexion électrique entre l'unité 2 et l'équipement à protéger, et une deuxième position dans laquelle le curseur 4A établit un contact électrique entre les deuxième et troisième connecteurs 3B, 3C, ledit curseur étant maintenu immobilisé en deuxième position par un moyen fusible 4B, du genre soudure.

Tel que cela est représenté schématiquement à la figure 3, le curseur 4A est monté préférentiellement à coulissement axial élastique à l'encontre d'un ressort 9, par exemple de compression.

De façon préférentielle, le curseur 4A comporte également un rebord de balayage 4C qui permet de racler la soudure 4B lorsque le curseur 4A passe de sa deuxième position à sa première position de rappel, de façon à éliminer tout résidu de soudure liquide qui pourrait établir une connexion intempestive entre les deuxième et troisième connecteurs 3B, 3C.

Ainsi, le moyen de déconnexion thermique 4 permet l'ouverture du contact simultanément en deux points, à savoir au niveau du deuxième connecteur 3B et au niveau du troisième connecteur 3C. La distance de coupure est donc optimisée, puisqu'elle représente le double de la distance parcourue par le curseur 4A de sa deuxième à sa première position. Cette disposition technique est particulièrement avantageuse dans le cas où l'intensité du courant à couper serait dans une fourchette élevée (par exemple comprise entre 100 et 200 A dans le cas d'un parafoudre de protection de la ligne de neutre).

L'invention n'est cependant pas limitée au moyen spécifique de déconnexion thermique qui a été décrit précédemment. A titre alternatif, le moyen de déconnexion thermique peut mettre en oeuvre, à la place d'un curseur rigide, un système à tresse conductrice souple, voire uniquement un moyen fusible. Il est également envisageable de mettre en oeuvre un moyen de déconnexion thermique se présentant exactement sous la forme de celui illustré aux figures, mais qui utilise, à la place d'un moyen fusible en tant que moyen de maintien du curseur 4A en deuxième position, un bilame agencé pour défléchir lorsque la température atteint la valeur prédéterminée critique, cette déflexion engendrant la libération du curseur 4A.

On va maintenant décrire succinctement la fabrication et l'utilisation du dispositif conforme à l'invention, en se basant sur le mode de réalisation correspondant aux figures 1 à 3.

Lors de l'étape de fabrication du parafoudre 1, l'unité de protection 2, qui est en l'occurrence constituée par un éclateur 2C, est insérée en force entre le clip de pression 50A et la pièce de butée 50B. Au cours de cette phase d'insertion, la première face plane 20A de l'éclateur 2C pousse le bras 7 de la pièce de pression vers l'autre bras 6. En réaction, le bras 7 exerce un effort contre ladite face 20A, selon un appui sensiblement linéaire ou pseudo-linéaire, ledit appui étant suffisant pour assurer une connexion électrique adéquate de l'éclateur 2C avec la pièce de pression 50A. Au cours de la phase d'insertion, la deuxième face plane 20B vient en appui plan contre la surface d'appui 8 de la pièce de butée 50B. Cet appui surfacique permet d'optimiser le transfert thermique entre l'unité 2 et la pièce de butée 50B. A l'issue de la phase d'insertion, on obtient ainsi un clippage de l'éclateur 2C. Ledit clippage engendre simultanément la connexion électrique, le blocage en position et la connexion thermique de l'éclateur 2C.

Le boîtier 1A est ensuite fermé, de sorte que l'on dispose d'une cartouche unitaire pourvue de deux broches de connexion formées par les premiers et troisième connecteurs 3A, 3C. Cette cartouche est alors branchée sur le tableau électrique de l'installation à protéger, par exemple entre le neutre et la phase.

Dans le cas où survient un échauffement anormal de l'éclateur 2C, cet échauffement est communiqué par conduction à la soudure 4B, via la pièce de butée 50B prévue notamment à cet effet. La soudure 4B fond, ce qui libère le curseur 4A qui retourne en position de rappel sous l'effet de l'action du ressort 9. Le contact électrique entre l'installation et l'éclateur 2C est de ce fait rompu, ce qui arrête par la même occasion l'échauffement de l'éclateur, prévenant ainsi tout risque d'embrasement.

L'éclateur 2C hors service peut être très facilement remplacé par un nouvel éclateur, puisqu'il suffit pour cela d'ouvrir le boîtier 1 A, d'extirper manuellement l'éclateur usagé 2C, et d'interposer le nouvel éclateur entre la pièce de pression 50A et la pièce de butée 50B.

L'invention permet ainsi de bénéficier d'un parafoudre modulaire présentant d'excellentes connexions électriques et thermiques de son unité de protection 2 avec le reste du dispositif 1, sans utilisation de soudures d'assemblage.

### POSSIBILITE D'APPLICATION INDUSTRIELLE

L'invention trouve son application industrielle dans la conception, la fabrication et l'utilisation de dispositifs de protection contre des surtensions, du genre parafoudres.

## Revendications

1. Dispositif (1) de protection d'équipement électrique contre des surtensions comprenant :
- une unité de protection (2) comprenant au moins un premier et un deuxième pôles (2A, 2B), lesdits pôles (2A, 2B) étant connectés électriquement audit équipement par l'intermédiaire de moyens de connexion (3),
- un moyen d'accouplement fonctionnel (5) de l'unité de protection (2) aux moyens de connexion (3),
- un moyen de déconnexion thermique (4), relié fonctionnellement à ladite unité (2) pour interrompre la connexion électrique entre l'unité (2) et l'équipement lorsque la température de l'unité atteint une valeur critique prédéterminée,
dans lequel ledit moyen d'accouplement (5) est conçu pour exercer un serrage de l'unité de protection (2) de façon à assurer la connexion électrique desdits pôles (2A, 2B) aux moyens de connexion (3), le moyen d'accouplement (5) comprenant un premier organe de maintien (5A) agencé pour venir en appui contre ledit premier pôle (2A), et un deuxième organe de maintien (5B) agencé pour venir en appui contre ledit deuxième pôle (2B), les premier et deuxième organes de maintien (5A, 5B) coopérant pour exercer une compression de l'unité de protection (2),
**caractérisé en ce que** le dispositif est conçu pour permettre d'insérer en force l'unité de protection (2) entre les premier et deuxième organes de maintien (5A, 5B), le premier organe de maintien (5A) comprenant une pièce de pression (50A) du genre clip.

2. Dispositif selon la revendication 1, dans lequel la pièce de pression (50A) est une lame-ressort de section transversale en forme de U, l'un des bras (6) du U prenant appui sur le premier connecteur (3A), tandis que l'autre bras (7) prend appui sur le premier pôle (2A).

3. Dispositif selon la revendication 1 ou 2, comprenant un boîtier (1A) dans lequel sont montés l'unité de protection (2), les moyens de connexion (3), le moyen de déconnexion thermique (4) et le moyen d'accouplement fonctionnel (5) pour former un sous-ensemble monobloc unitaire, le boîtier étant fermé pour former une cartouche unitaire pourvue de deux broches de connexion et adaptée pour être branchée sur un tableau électrique d'une installation à protéger.

4. Dispositif selon l'une quelconque des revendications 1 à 3, dans lequel l'unité de protection (2) comprend un éclateur (2C).

5. Dispositif selon l'une quelconque des revendications 1 à 4, dans lequel le moyen d'accouplement (5) est conçu pour autoriser un accouplement amovible de l'unité de protection (2) aux moyens de connexion (3).

6. Dispositif selon l'une quelconque des revendications 1 à 5, dans lequel les moyens de connexion (3) comprennent d'une part un premier connecteur (3A), relié électriquement au premier organe de maintien (5A), lequel est réalisé en un premier matériau conducteur d'électricité, et d'autre part un deuxième connecteur (3B), relié électriquement au deuxième organe de maintien (5B), lequel est réalisé en un deuxième matériau conducteur d'électricité.

7. Dispositif selon la revendication 6, dans lequel le deuxième organe de maintien (5B) et le deuxième connecteur (3B) sont formés par une seule et même pièce (50B).

8. Dispositif selon la revendication 6 ou 7, dans lequel le moyen de déconnexion thermique (4) est relié thermiquement au deuxième connecteur (3B) et/ou au deuxième organe de maintien (5B).

9. Dispositif selon la revendication 8, dans lequel le premier organe de maintien (5A) est différent structurellement et fonctionnellement du deuxième organe de maintien (5B).

10. Dispositif selon la revendication 9, dans lequel le deuxième organe de maintien (5B) comprend une pièce de transmission de chaleur (50B).

11. Dispositif selon la revendication 10, dans lequel la pièce de transmission de chaleur (50B) est une pièce de butée conformée pour que l'interface de contact entre l'unité de protection (2) et ladite pièce de butée (50B) présente une aire maximale.

12. Dispositif selon l'une quelconque des revendications 8 à 11, dans lequel le deuxième matériau est choisi pour présenter une excellente conductivité thermique.

13. Dispositif selon l'une quelconque des revendications 8 à 12, dans lequel le premier connecteur (3A) est destiné à être connecté audit équipement, les moyens de connexion (3) comprenant également un troisième connecteur (3C) destiné à être connecté à l'équipement, le moyen de déconnexion thermique (4) étant conçu pour être susceptible de passer d'une configuration de fermeture, dans laquelle il assure un contact électrique entre les deuxième et troisième connecteurs (3B, 3C), à une configuration d'ouverture, dans laquelle ledit contact électrique entre les deuxième et troisième connecteurs (3B, 3C) est rompu.

14. Dispositif selon la revendication 13, dans lequel le moyen de déconnexion thermique (4) comprend un curseur (4A) monté à coulissement axial élastique entre une première position de rappel, correspondant à l'interruption de la connexion électrique entre l'unité (2) et l'équipement, et une deuxième position, dans laquelle le curseur (4A) établit un contact électrique entre les deuxième et troisième connecteurs (3B, 3C), ledit curseur étant maintenu en deuxième position de butée par un moyen fusible (4B).

## Claims

1. A device (1) for protecting electrical equipment against voltage surges, comprising:
- a protection unit (2) having at least a first and a second pole (2A, 2B), said poles (2A, 2B) being electrically connected to said equipment via connection means (3);
- functional coupling means (5) for coupling the protection unit (2) to the connection means (3);
- thermal disconnector means (4) functionally connected to said unit (2) to interrupt the electrical connection between the unit (2) and the equipment when the temperature of the unit reaches a predetermined critical value;
wherein said coupling means (5) is designed to exert a clamping force on the protection unit (2) in such a manner as to ensure electrical connection between said poles (2A, 2B) and the connection means (3), the coupling means (5) comprising a first holder member (5A) arranged to bear against said first pole (2A) and a second holder member (5B) arranged to bear against said second pole (2B), the first and second holder members (5A, 5B) co-operating to exert compression on the protection unit (2),
**characterized in that** the device is designed to allow the protection unit (2) to be inserted by force between the first and second holder members (5A, 5B), the first holder member (5A) comprising a clip-type presser part (50A).

2. The device according to claim 1, wherein the presser part (50A) is a spring blade of U-shaped cross-section, one of the limbs (6) of the U-shape bearing against the first connector (3A), while the other limb (7) bears against the first pole (2A).

3. The device according to claim 1 or 2, comprising a package (1A) in which are mounted the protection unit (2), the connection means (3), the thermal disconnector means (4) and the functional coupling means (5) to form a unitary one-piece subassembly, the package (1A) being closed to constitute a unitary cartridge provided with two connection pins and adapted to be connected to the electricity panel of the installation to be protected.

4. The device (1) according to any one of claims 1 to 3, wherein the protection unit (2) comprises a spark gap (2C).

5. The device (1) according to any one of claims 1 to 4, wherein the coupling means (5) is designed to allow releasable coupling between the protection unit (2) and the connection means (3).

6. The device according to any one of claims 1 to 5, wherein the connection means (3) comprise, firstly, a first connector (3A) electrically connected to the first holder member (5A), which member is made of the first electrically conductive material, and, secondly, a second connector (3B) electrically connected to the second holder member (5B), which member is made of a second electrically conductive material.

7. The device according to claim 6, in which the second holder member (5B) and the second connector (3B) are of a unitary one-piece construction (50B).

8. The device according to claim 6 or 7, in which the thermal disconnector means (4) is thermally connected to the second connector (3B) and/or to the second holder member (5B).

9. The device according to claim 8, in which the first holder member (5A) is structurally and functionally different from the second holder member (5B).

10. The device according to claim 9, in which the second holder member (5B) comprises a heat transmission part (50B).

11. The device according to claim 10, in which the heat transmission part (50B) is an abutment part shaped whereby the contact interface between the protector unit (2) and said abutment part (50B) has a maximum surface area.

12. The device according to any one of claims 8 to 11, in which the second material is selected so as to exhibit excellent thermal conductivity.

13. The device according to any one of claims 8 to 12, in which the first connector (3A) is designed to be connected to said equipment, the connection means (3) also comprising a third connector (3C) designed to be connected to the equipment, the thermal disconnector means (4) being designed to be able to change from a closed configurations, in which it ensures electrical contact between the second and third connectors (3B, 3C), to an opened configuration, in which said electrical contact between the second and third connectors (3B, 3C) is interrupted.

14. The device according to claim 13, in which the thermal disconnection means (4) comprises a slider (4A) mounted to slide elastically in an axial direction between a first or return position corresponding to interrupting the electrical connection between the unit (2) and the equipment, and a second position in which the slider (4A) establishes the electrical contact between the second and third connectors (3B, 3C), said slider being held in a second abutment position by fusible means (4B).

## Patentansprüche

1. Vorrichtung (1) zum Schutz elektrischer Ausrüstung gegen Überspannungen, die Folgendes umfasst:
- eine Schutzeinheit (2), die mindestens einen ersten und einen zweiten Pol (2A, 2B) umfasst, wobei die Pole (2A, 2B) über Verbindungsmittel (3) elektrisch mit der Ausrüstung verbunden sind,
- ein Mittel zur funktionellen Kopplung (5) der Schutzeinheit (2) an die Verbindungsmittel (3),
- ein Mittel zur thermischen Trennung (4), das funktionell mit der Einheit (2) verbunden ist, um die elektrische Verbindung zwischen der Einheit (2) und der Ausrüstung zu unterbrechen, wenn die Temperatur der Einheit einen vorbestimmten kritischen Wert erreicht,
wobei das Kopplungsmittel (5) konstruiert ist, um eine Klemmung der Schutzeinheit (2) auszuüben, derart, dass die elektrische Verbindung der Pole (2A, 2B) mit den Verbindungsmitteln (3) gewährleistet wird, wobei das Kopplungsmittel (5) ein erstes Halteorgan (5A), das angeordnet ist, um gegen den ersten Pol (2A) in Anlage zu kommen, und ein zweites Halteorgan (5B) umfasst, das angeordnet ist, um gegen den zweiten Pol (2B) in Anlage zu kommen, wobei das erste und das zweite Halteorgan (5A, 5B) zusammenwirken, um ein Zusammendrücken der Schutzeinheit (2) auszuüben,
**dadurch gekennzeichnet, dass** die Vorrichtung konstruiert ist, um das kraftschlüssige Einsetzen der Schutzeinheit (2) zwischen dem ersten und dem zweiten Halteorgan (5A, 5B) zu ermöglichen, wobei das erste Halteorgan (5A) ein Druckstück (50A) des Typs Clip umfasst.

2. Vorrichtung nach Anspruch 1, wobei das Druckstück (50A) ein Federblatt mit einem U-förmigen Querschnitt ist, wobei einer der Arme (6) des Us auf dem ersten Verbinder (3A) zur Anlage kommt während der andere Arm (7) auf dem ersten Pol (2A) zur Anlage kommt.

3. Vorrichtung nach Anspruch 1 oder 2, die ein Gehäuse (1A) umfasst, in dem die Schutzeinheit (2), die Verbindungsmittel (3), das thermische Trennungsmittel (4) und das funktionelle Kopplungsmittel (5) befestigt sind, um eine umfassende Einblock-Unterbaugruppe zu bilden, wobei das Gehäuse geschlossen ist, um einen umfassenden Einsatz zu bilden, der mit zwei Verbindungsstiften versehen ist und angepasst ist, um an eine Schalttafel einer zu schützenden Anlage angeschlossen zu werden.

4. Vorrichtung nach einem der Ansprüche 1 bis 3, wobei die Schutzeinheit (2) eine Funkenstrecke (2C) umfasst.

5. Vorrichtung nach einem der Ansprüche 1 bis 4, wobei das Kopplungsmittel (5) konstruiert ist, um eine lösbare Kopplung der Schutzeinheit (2) mit den Verbindungsmitteln (3) zuzulassen.

6. Vorrichtung nach einem der Ansprüche 1 bis 5, wobei die Verbindungsmittel (3) einerseits einen ersten Verbinder (3A), der elektrisch mit dem ersten Halteorgan (5A) verbunden ist, das aus einem ersten elektrisch leitenden Material ausgeführt ist, und andererseits einen zweiten Verbinder (3B) umfassen, der elektrisch mit dem zweiten Halteorgan (5B) verbunden ist, das aus einem zweiten elektrisch leitenden Material ausgeführt ist.

7. Vorrichtung nach Anspruch 6, wobei das zweite Halteorgan (5B) und der zweite Verbinder (3B) aus einem einzigen und gleichen Teil (50B) gebildet sind.

8. Vorrichtung nach Anspruch 6 oder 7, wobei das Mittel zur thermischen Trennung (4) thermisch mit dem zweiten Verbinder (3B) und/oder dem zweiten Halteorgan (5B) verbunden ist.

9. Vorrichtung nach Anspruch 8, wobei das erste Halteorgan (5A) sich strukturell und funktionell vom zweiten Halteorgan (5B) unterscheidet.

10. Vorrichtung nach Anspruch 9, wobei das zweite Halteorgan (5B) ein Wärmeübergangsteil (50B) umfasst.

11. Vorrichtung nach Anspruch 10, wobei das Wärmeübergangsteil (50B) ein Anschlagteil ist, das angepasst ist, damit die Kontaktverbindungsstelle zwischen der Schutzeinheit (2) und dem Anschlagteil (50B) eine maximale Fläche aufweist.

12. Vorrichtung nach einem der Ansprüche 8 bis 11, wobei das zweite Material gewählt ist, um eine ausgezeichnete Wärmeleitfähigkeit aufzuweisen.

13. Vorrichtung nach einem der Ansprüche 8 bis 12, wobei der erste Verbinder (3A) dazu bestimmt ist, mit der Ausrüstung verbunden zu werden, wobei die Verbindungsmittel (3) auch einen dritten Verbinder (3C) aufweisen, der dazu bestimmt ist, mit der Ausrüstung verbunden zu werden, wobei das Mittel zur thermischen Trennung (4) konstruiert ist, um von einer Schließanordnung, in der es einen elektrischen Kontakt zwischen dem zweiten und dem dritten Verbinder (3B, 3C) gewährleistet, in eine Öffnungsanordnung übergehen zu können, in der der elektrische Kontakt zwischen dem zweiten und dem dritten Verbinder (3B, 3C) unterbrochen ist.

14. Vorrichtung nach Anspruch 13, wobei das Mittel zur thermischen Trennung (4) einen Schleifkontakt (4A) umfasst, der elastisch axial verschiebbar zwischen einer ersten Rückstellposition, die der Unterbrechung der elektrischen Verbindung zwischen der Einheit (2) und der Ausrüstung entspricht, und einer zweiten Position befestigt ist, in der der Schleifkontakt (4A) einen elektrischen Kontakt zwischen dem zweiten und dem dritten Verbinder (3B, 3C) herstellt, wobei der Schleifkontakt durch ein Sicherungsmittel (4B) in der zweiten Anschlagposition gehalten wird.
